# FASCICULE DE BREVET EUROPEEN

(11) **EP 1 310 544 B1**
(45) Date de publication et mention de la délivrance du brevet: **21.09.2011**
(21) Numéro de dépôt: 02290432.0
(22) Date de dépôt: 22.02.2002
(51) Int. Cl.: C10G 65/12

(54) **Procédé de conversion de fractions lourdes pétrolières pour produire une charge de craquage catalytique et des distillats moyens de faible teneur en soufre**
Verfahren zur Umwandlung von schweren teroleumfraktionen zur Herstellung einer Beschickung für ein katalytisches Crackverfahren und Mitteldestillate mit niedrigem Schwefelgehalt
Process for the conversion of heavy petroleum fractions for the production of a feedstock for a catalytic cracking process and low sulfur middle distillates

(30) Priorité: 09.11.2001 FR 0114531
(43) Date de publication de la demande: 14.05.2003
(73) Titulaire: Institut Français du Pétrole, 95852 Rueil-Malmaison Cedex (FR)
(72) Inventeur: Gueret, Christophe, 69560 St Romain en Gal (FR); Marion, Pierre, 92160 Antony (FR); Plain, Cécile, 78100 Saint Germain en Laye (FR); Bonnardot, Jérôme, 78150 Le Chesnay (FR); Benazzi, Eric, 78400 Chatou (FR); Martin, Olivier, 78100 Saint Germain en Laye (FR)

(56) Documents cités:
- FR-A- 2 791 354
- US-A- 4 839 025

## Description

La présente invention concerne un procédé et une installation pour le traitement des charges lourdes hydrocarbonées contenant des impuretés soufrées. Elle concerne un procédé permettant de convertir au moins en partie une telle charge d'hydrocarbures, par exemple un distillat sous vide obtenu par distillation directe d'un pétrole brut, en gazole répondant aux spécifications 2005 en soufre c'est-à-dire ayant moins de 50 ppm de soufre, et en un produit plus lourd pouvant être avantageusement utilisé comme charge pour le craquage catalytique (tel que le craquage catalytique en lit fluide).

FR-A-2791354 décrit un procédé de conversion de fractions lourdes pétrolières comprenant une étape d'hydroconversion en lits bouillonnants et une étape hydrotraitement.

Jusqu'en 2000, la teneur en soufre autorisée dans le diesel était de 350 ppm. Or des valeurs drastiquement plus contraignantes sont attendues pour 2005 puisque cette teneur maximale va être réduite à 50 ppm.

Le déposant a donc recherché un procédé permettant d'atteindre ce but. Ce faisant, il a constaté que le but a été largement dépassé puisque des teneurs inférieures à 20 ppm et même à 10 ppm ont été généralement obtenues.

Plus précisément, l'invention concerne un procédé de traitement de charges pétrolières dont au moins 80 % pds bout au-dessus de 340°C, et contenant au moins 0,05 % pds de soufre, pour produire au moins une coupe gazole à teneur en soufre d'au plus 50 ppm pds, ledit procédé comprenant les étapes suivantes :
a) hydrocraquage doux en lit fixe en présence d'au moins un catalyseur à une température de 330 - 500°C, une pression d'au moins 2 MPa et inférieure à 12 MPa, une vitesse spatiale horaire de 0,1 h⁻¹ à 10 h⁻¹ et en présence de 100 - 5000 Nm3 d'hydrogène/m3 de charge, la conversion nette en produits bouillant en-dessous de 360°C étant de 10-50 % pds,
b) séparation à partir de l'effluent d'un gaz contenant de l'hydrogène, du sulfure d'hydrogène formé dans l'étape a) et d'une fraction plus lourde que le gazole, à l'issue de laquelle ledit gaz contenant de l'hydrogène est recyclé vers l'étape a),
c) hydrotraitement, par contact avec au moins un catalyseur, d'au moins une coupe distillat obtenue dans l'étape b) et incluant une fraction gazole, à une température de 300-500°C, une pression de 2-12 MPa, une vitesse spatiale horaire de 0,1 - 10 h⁻¹ et en présence de 200 - 5000 Nm3 d'hydrogène/m3 de charge,
d) d) séparation de l'hydrogène, des gaz et d'au moins une coupe gazole à teneur en soufre inférieure à 50 ppm pds, l'hydrogène séparé additionné de l'hydrogène issu de l'étape b) est recomprimé, puis recyclé vers l'étape a), procédé dans lequel la totalité de l'hydrogène d'appoint nécessaire au procédé est amené à l'étape c).

Les charges traitées sont lourdes, c'est-à-dire que 80 % pds bout au-dessus de 340°C. Leur point d'ébullition initial s'établit généralement à au moins 340°C , souvent à au moins 370°C voir au moins 400°C. Très avantageusement le procédé permet de traiter des charges ayant une température finale d'ébullition d'au moins 450°C et qui peut même aller au-delà de 650°C.

La teneur en soufre est d'au moins 0.05 % pds, souvent d'au moins 1 % et très souvent d'au moins 2 %, voire d'au moins 2,5 % pds. Des charges à 3 % de soufre ou plus conviennent bien dans ce procédé.

Les charges que l'on peut traiter dans le cadre de la présente invention sont des distillats sous vide de distillation directe, des distillats sous vide issus de procédé de conversion tels que par exemple ceux provenant du coking, d'une hydroconversion en lit fixe (tels que ceux issus des procédés HYVAHL®de traitement des lourds mis au point par la demanderesse) ou des procédés d'hydrotraitement des lourds en lit bouillonnant (tels que ceux issus des procédés H-OIL®), ou encore des huiles désasphaltées au solvent (par exemple au propane, au butane, ou au pentane) venant du désasphaltage de résidu sous vide de distillation directe, ou de résidus issus des procédés HYVAHL® et H-OIL®. Les charges peuvent aussi être formées par mélange de ces diverses fractions. Elles peuvent également contenir des coupes gazoles et gazoles lourds provenant du cracking catalytique ayant en général un intervalle de distillation d'environ 150°C à environ 370°C. Elles peuvent aussi contenir des extraits aromatiques et des paraffines obtenus dans le cadre de la fabrication d'huiles lubrifiantes. Selon la présente invention, les charges que l'on traite sont de préférence des distillats sous vide.

### Etape a) - La charge telle que décrite ci-dessus est traité dans l'étape a) par hydrocraquage doux.

On opère habituellement sous une pression absolue de 2 à 12 MPa, souvent de 2 à 10 MPa et le plus souvent de 4 à 9 MPa ou de 3 à 7 MPa à une température d'environ 300 à environ 500°C et souvent d'environ 350 à environ 450°C. La vitesse spatiale horaire (VVH) et la pression partielle d'hydrogène sont choisies en fonction des caractéristiques du produit à traiter et de la conversion souhaitée. Le plus souvent la VVH se situe dans une gamme allant d'environ 0.1 h⁻¹ à 10 h⁻¹ et de préférence environ 0.2 h⁻¹ à environ 5 h⁻¹. La quantité totale d'hydrogène mélangé à la charge (Consommation chimique H₂ + recyclage) et entrant donc dans la zone dans laquelle est réalisée l'étape a) est habituellement d'environ 100 à environ 5000 normaux mètres cube (Nm3) par mètre cube (m3) de charge liquide et le plus souvent d'environ 100 à environ 2000 Nm3/m3, généralement elle est d'au moins 200 Nm3/m3 et de préférence d'environ 200 à environ 1500 Nm3/3.

La conversion nette en produits bouillant en dessous de 360°C est généralement de 10 à 50 % pds, avantageusement entre 15 et 45%.
La pression partielle d'H₂S en sortie de l'étape a) est généralement de 0,1-0,4 MPa, avantageusement elle est maintenue entre 0,15-0,3 MPa et de préférence entre 0,15-0,25 MPa pour améliorer l'hydrodésulfuration.

On peut utiliser un catalyseur classique d'hydroconversion comprenant, sur un support amorphe, au moins un métal ou composé de métal ayant une fonction hydro-déshydrogénante.

Ce catalyseur peut être un catalyseur comprenant des métaux du groupe VIII dans le catalyseur par exemple du nickel et/ou du cobalt le plus souvent en association avec au moins un métal du groupe VIB par exemple du molybdène et/ou du tungstène. On peut par exemple employer un catalyseur comprenant de 0.5 à 10 % en poids de nickel et de préférence de 1 à 5 % en poids de nickel (exprimé en oxyde de nickel NiO) et de 1 à 30 % en poids de molybdène de préférence de 5 à 20 % en poids de molybdène (exprimé en oxyde de molybdène MoO3) sur un support minéral amorphe.

La teneur totale en oxydes de métaux des groupes VI et VIII dans le catalyseur est souvent d'environ 5 à environ 40 % en poids et en général d'environ 7 à 30 % en poids et avantageusement le rapport pondéral exprimé en oxyde métallique entre métal (ou métaux) du groupe VI sur métal (ou métaux) du groupe VIII est en général d'environ 20 à environ 1 et le plus souvent d'environ 10 à environ 2.

Le support sera par exemple choisi dans le groupe formé par l'alumine, la silice, les silices-alumines, la magnésie, les argiles et les mélanges d'au moins deux de ces minéraux. Ce support peut également renfermer d'autres composés et par exemple des oxydes choisis dans le groupe formé par l'oxyde de bore, la zircone, l'oxyde de titane, l'anhydride phosphorique. On utilise le plus souvent un support d'alumine, et mieux de l'alumine n ou γ.

Le catalyseur peut également contenir un élément tel que du phosphore et/ou du bore. Cet élément peut avoir été introduit dans la matrice ou de préférence avoir été déposé sur le support. On peut également déposer du silicium sur le support, seul ou avec le phosphore et/ou le bore. Des catalyseurs préférés contiennent du silicium déposé sur un support (tel que alumine) éventuellement avec P et/ou B déposés également et contenant aussi au moins un métal du GVIII Ni, Co et au moins un métal du GVIB (Mo, W). La concentration en ledit élément est habituellement inférieure à environ 20 % en poids (calculé oxyde) et le plus souvent inférieure à environ 10 % et elle est habituellement d'au moins 0.001 % en poids. La concentration en dioxyde de bore B₂O₃ est habituellement d'environ 0 à environ 10 % en poids.

Un autre catalyseur comprend au moins un métal du groupe VIII et au moins un métal du groupe VIB et une silice-alumine.

Un autre type de catalyseur utilisable est un catalyseur contenant au moins une matrice, au moins une zéolithe Y et au moins un métal hydro-déshydrogénant. Les matrices, métaux, éléments additionnels décrits précédemment peuvent également entrer dans la composition de ce catalyseur.
Des zéolites Y avantageuses sont décrites dans les demandes de brevets WO-00/71641, EP-911 077 ainsi que US-4,738,940 et 4,738,941.

L'hydrocraquage doux (étape a)) est réalisé avec au moins un lit fixe d'au moins un catalyseur et il est produit un effluent hydrocraqué.

### Etape b) dans laquelle ledit effluent hydrocraqué est soumis au moins en partie, et de préférence en totalité, à une ou plusieurs séparations.

Le but de cette étape est de séparer les gaz du liquide, et notamment, de récupérer l'hydrogène et l'essentiel du sulfure d'hydrogène H₂S formé dans l'étape a), puis obtenir un effluent liquide exempt de H₂S dissous.

Lors de la séparation de H₂S du liquide, une partie de naphta peut être séparée. Cette partie est alors stabilisée (enlèvement H₂S).
L'effluent liquide dépourvu de H₂S et éventuellement additionné du naphta stabilisé est distillé pour obtenir au moins une coupe distillat incluant une fraction gazole, et au moins une fraction plus lourde que le gazole.

La coupe distillat peut être une coupe gazole ou une coupe gazole mélangée au naphta. Elle alimente l'étape c).

La fraction liquide plus lourde que la fraction de type gazole peut éventuellement être envoyée dans un procédé de craquage catalytique dans lequel est elle est avantageusement traitée dans des conditions permettant de produire une fraction gazeuse, une fraction essence, une fraction gazole et une fraction plus lourde que la fraction gazole souvent dénommée par les homme du métier fraction slurry.

Dans d'autres cas, cette fraction liquide plus lourde que la fraction gazole peut être utilisée comme fuel industriel basse teneur en soufre ou comme charge de craquage thermique.

Lorsque le naphta n'est pas envoyé au mélange avec le gazole à l'étape c), il est distillé. La fraction naphta obtenue peut avantageusement être séparée en essence lourde, qui de préférence sera une charge pour un procédé de reformage, et en essence légère qui, de préférence sera soumise à un procédé d'isomérisation des paraffines.

A la sortie de l'étape b), la coupe gazole présente le plus souvent une teneur en soufre comprise entre 100 et 500 ppm poids et la coupe essence présente le plus souvent une teneur en soufre comprise d'au plus 200 ppm poids. La coupe gazole ne répond donc pas aux spécifications 2005 en soufre. Les autres caractéristiques du gazole sont également à un faible niveau ; par exemple, le cétane est de l'ordre de 45 et la teneur en aromatiques est supérieure à 20% pds.

A la distillation les conditions sont généralement choisies de manière à ce que le point d'ébullition initial de la fraction lourde soit d'environ 340°C à environ 400°C et de préférence d'environ 350°C à environ 380°C et par exemple environ 360°C.

Pour le naphta, le point final d'ébullition est compris entre environ 120°C et 180°C.

Le gazole se situe entre le naphta et la fraction lourde.

Les points de coupe donnés ici sont des indicatifs mais l'exploitant choisira le point de coupe en fonction de la qualité et de la quantité des produits souhaités, comme cela se pratique généralement.

### Etape c) dans laquelle au moins une partie, et de préférence la totalité de la coupe distillat subit un hydrotraitement afin de réduire la teneur en soufre en dessous de 50 ppm pds, et le plus souvent en dessous de 10 ppm.

A ladite coupe distillat, il est possible d'additionner une coupe produite à l'extérieur du procédé selon l'invention, et qui n'est normalement pas incorporable directement au pool gazole. Cette fraction d'hydrocarbures peut être par exemple choisie dans le groupe formé par les LCO (Light cycle oil provenant de craquage catalytique en lit fluidisé).

On opère habituellement sous une pression absolue d'environ 2 à 12 MPa, souvent d'environ 2 à 10 MPa et le plus souvent d'environ 4 à 9 MPa ; il est également possible de travailler sous 3 à 7 MPa. La température dans cette étape est habituellement d'environ 300 à environ 500°C, souvent d'environ 300°C à environ 450°C et très souvent d'environ 350 à environ 420°C. Cette température est habituellement ajustée en fonction du niveau souhaité d'hydrodésulfuration et/ou de saturation des aromatiques et doit être compatible avec la durée de cycle recherchée. La vitesse spatiale horaire (VVH) et la pression partielle d'hydrogène sont choisis en fonction des caractéristiques du produit à traiter et de la conversion souhaitée.

Le plus souvent la VVH se situe dans une gamme allant d'environ 0.1 h⁻¹ à environ 10 h⁻¹ et de préférence 0.1 h⁻¹ - 5 h⁻¹ et avantageusement d'environ 0.2 h⁻¹ à environ 2 h⁻¹.

La quantité totale d'hydrogène mélangée à la charge est habituellement d'environ 200 à environ 5 000 normaux mètres cube (Nm³) par mètre cube (m³) de charge liquide et le plus souvent d'environ 250 à 2000 Nm³/m³ et de préférence d'environ 300 à 1500 Nm³/m³.

On opère de même utilement avec une pression partielle de l'hydrogène sulfuré réduite compatible avec la stabilité des catalyseurs sulfurés. Dans le cas préférée de la présente invention, la pression partielle de l'hydrogène sulfuré est de préférence inférieure à 0.05 MPa, de préférence à 0.03 MPa, encore mieux à 0.01 MPa.

Dans la zone d'hydrodésulfuration, le catalyseur idéal doit avoir un fort pouvoir hydrogénant de façon à réaliser un raffinage profond des produits et à obtenir un abaissement important du soufre. Dans le cas préféré de réalisation, la zone d'hydrotraitement opère à température relativement basse ce qui va dans le sens d'une hydrogénation profonde donc d'une amélioration de la teneur en aromatique du produit et de son cétane et d'une limitation du cokage. On ne sortirait pas du cadre de la présente invention en utilisant dans la zone d'hydrotraitement de manière simultanée ou de manière successive un seul catalyseur ou plusieurs catalyseurs différents. Habituellement cette étape est effectuée industriellement dans un ou plusieurs réacteurs avec un ou plusieurs lits catalytiques et à courant descendant de liquide.

Dans la zone d'hydrotraitement on utilise au moins un lit fixe de catalyseur d'hydrotraitement comprenant une fonction hydrodéshydrogénante et un support amorphe. On utilisera de préférence un catalyseur dont le support est par exemple choisi dans le groupe formée par l'alumine, la silice, les silices-alumines, la magnésie, les argiles et les mélanges d'au moins deux de ces minéraux. Ce support peut également renfermer d'autres composés et par exemple des oxydes choisis dans le groupe formé par l'oxyde de bore, la zircone, l'oxyde de titane, l'anhydride phosphorique. On utilise le plus souvent un support d'alumine et mieux d'alumine n ou γ.

La fonction hydrogénante est assurée par au moins un métal du groupe VIII et/ou du groupe VIB.

Dans un cas avantageux, la teneur totale en oxydes de métaux des groupes VI et VIII est souvent d'environ 5 à environ 40 % en poids et en général d'environ 7 à 30 % en poids et le rapport pondéral exprimé en oxyde métallique entre métal (métaux) du groupe VI sur métal (ou métaux) du groupe VIII est en général d'environ 20 à environ 1 et le plus souvent d'environ 10 à environ 2.

Le catalyseur idéal doit avoir un fort pouvoir hydrogénant de façon à réaliser un raffinage profond des produits et à obtenir un abaissement important du soufre. Ce catalyseur peut être un catalyseur comprenant des métaux du groupe VIII par exemple du nickel et/ou du cobalt le plus souvent en association avec au moins un métal du groupe VIB par exemple du molybdène et/ou du tungstène. De préférence on utilisera un catalyseur à base de NiMo. Pour les gazoles difficiles à hydrotraiter et pour de très fort taux d'hydrodésulfuration, il est connu de l'homme de l'art que la désulfuration d'un catalyseur à base de NiMo est supérieure à celle d'un catalyseur CoMo car le premier montre une fonction hydrogénante plus importante que le second. On peut par exemple employer un catalyseur comprenant de 0.5 à 10 % en poids de Nickel et de préférence 1 à 5 % en poids de Nickel (exprimé en oxyde de nickel NiO) et de 1 à 30 % en poids de molybdène et de préférence 5 à 20 % en poids de molybdène (exprimé en oxyde de molybdène (MoO₃) sur un support minéral amorphe.

Le catalyseur peut également contenir un élément tel que du phosphore et/ou du bore. Cet élément peut avoir été introduit dans la matrice ou avoir été déposé sur le support. On peut également déposer du silicium sur le support, seul ou avec le phosphore et/ou le bore.

La concentration en ledit élément est habituellement inférieur à environ 20 % en poids (calculé oxyde) et le plus souvent inférieur à environ 10 % en poids et elle est habituellement d'au moins 0.001 % en poids. La concentration en trioxyde de bore B₂O₃ est habituellement d'environ 0 à environ 10 % en poids.

Des catalyseurs préférés contiennent du silicium déposé sur un support (tel que alumine), éventuellement avec P et/ou B déposés également, et contenant aussi au moins un métal du GVIII (Ni, Co) et au moins un métal du GVIB (W, Mo).

Dans le procédé selon l'invention, les essences et les gazoles issus de procédé de conversion, comme par exemple l'hydrocraquage doux, sont très réfractaires à l'hydrotraitement si on les compare à des gazoles issus directement de la distillation atmosphérique des bruts.

Pour obtenir des teneurs en soufre très faibles, le point critique est la conversion des espèces les plus réfractaires, particulièrement les dibenzothiophènes di et trialkylés ou plus pour lesquels l'accès de l'atome de soufre au catalyseur est limité par les groupements alkyls. Pour cette famille de composés, la voie de l'hydrogénation d'un cycle aromatique avant la désulfuration par rupture de la liaison Csp3-S est plus rapide que la désulfuration directe par rupture de la liaison Csp2-S.

Les gazoles de conversion nécessitent donc des conditions opératoires très sévères pour atteindre les futures spécifications en soufre. Si l'on veut hydrotraiter ces gazoles de conversion dans des conditions opératoires permettant de maintenir des investissements modérés avec une durée de cycle raisonnable du catalyseur d'hydrotraitement, une optimisation de l'intégration des équipements du procédé est nécessaire.

Nous avons découvert qu'il est possible d'obtenir des gazoles de bonne qualité tout en minimisant les investissements par maximisation de la pression partielle d'hydrogène dans la deuxième étape.

Pour ce faire, selon de l'invention, il est introduit de l'hydrogène d'appoint dans l'étape c) d'hydrotraitement.

De préférence, la quantité d'hydrogène d'appoint introduite à cette étape c), est supérieure à la consommation chimique d'hydrogène nécessaire pour obtenir les performances fixées dans les conditions opératoires fixées pour cette étape c).

Cela signifie que cette quantité est supérieure à celle nécessaire pour le niveau recherché d'hydrogénation des composés hydrogénables.

Si on réalise un bilan matière hydrogène entre l'entrée correspondant à la charge hydrocarbonée et la sortie correspondant aux effluents liquide et gazeux hors hydrogène séparé, la quantité d'hydrogène d'appoint est au moins égale à la différence du bilan matière, la différence trouvée correspond approximativement à la consommation chimique d'hydrogène.
Un moyen approprié de mesure de la teneur en hydrogène dans la charge ou l'effluent liquide est la mesure RMN-¹H. Pour l'effluent gazeux, l'analyse chromatographique convient.

La totalité de l'hydrogène d'appoint nécessaire au procédé est introduite dans l'étape c).
Dès lors, la quantité amenée tiendra également compte de la consommation chimique d'hydrogène sur l'étape a) de façon à amener l'hydrogène nécessaire pour l'hydrogénation recherchée dans l'étape a) également.

Ainsi, dans le procédé, l'hydrogène d'appoint est introduit :
- au niveau de l'étape c) uniquement.

Une autre conséquence est qu'il est possible d'optimiser l'appoint en hydrogène dans l'étape c) selon le niveau réfractaire des gazoles à traiter.

L'invention permet ainsi d'améliorer sensiblement les performances du catalyseur d'hydrotraitement et en particulier l'hydrodésulfuration pour des conditions de température et de pression totale données et qui correspondent à des valeurs industriellement praticables.

En effet, elle permet de maximiser la pression partielle hydrogène, donc la performance, sur l'étape c), tout en maintenant une pression totale des étapes a) et c) (et donc leur coût en investissement) quasiment identique.

Pour des charges de l'étape a) très soufrées (par exemple ayant au moins 1 % pds de soufre, ou au moins 2 %) qui produisent des gazoles de conversion réfractaires et soufrés , il est ainsi devenu possible d'obtenir des distillats moyens de bonnes qualités en particulier avec une faible teneur en soufre dans des conditions notamment de pression relativement basse et ainsi de limiter le coût des investissements nécessaires.

### Etape d) de séparation finale sur une partie au moins, et de préférence la totalité de l'effluent hydrotraité issu de l'étape c).

L'hydrogène est séparé de l'effluent. Il contient de faibles quantités de sulfure d'hydrogène et ne nécessite habituellement pas de traitement.

Le sulfure d'hydrogène est également séparé de l'effluent liquide et ainsi il est obtenu un gazole à au plus 50 ppm pds de soufre, et le plus souvent à moins de 10 ppm pds de soufre.
Du naphta est également obtenu en général.

### Traitement et recyclage de l'hydrogène

Le gaz contenant l'hydrogène qui a été séparé dans l'étape b) est, si nécessaire, au moins en partie traité pour réduire sa teneur en H₂S (de préférence par lavage avec au moins une amine) avant de le recycler dans l'étape a) et éventuellement dans l'étape c).

Le gaz de recyclage contient, de préférence, une quantité H2S supérieure à 0 % et jusqu'à 1 % mol. Avantageusement cette quantité est au moins 15 ppm, de préférence d'au moins 0, 1 %, voire d'au au moins 0.2 % mol.

Ainsi, par exemple, au moins une partie de la fraction gazeuse peut être envoyée dans une section de lavage aux amines où l'H₂S est enlevé en totalité ; l'autre partie peut bi passer la section de lavage aux amines et être directement envoyée en recyclage après compression.

La présence de l' H₂S est utile pour maintenir les catalyseurs à l'état sulfuré dans les étapes a) et c) mais un excès de H₂S pourrait réduire l'hydrodésulfuration.

A l'hydrogène issu de l'étape b) éventuellement purifié, est additionné l'hydrogène séparé dans l'étape d). Le mélange est re-comprimé puis recyclé vers l'étape a) et éventuellement vers l'étape c).

En effet, le recycle vers l'étape c) peut ne pas être nécessaire, lorsque tout l'hydrogène d'appoint est introduit à l'étape c).

On peut avantageusement introduire l'hydrogène de recycle avec la charge entrant dans l'étape a) et/ou sous forme de quench entre les lits de catalyseurs.

Le gazole obtenu présente une teneur en soufre inférieure à 50 ppm pds, généralement inférieur à 20 ppm, et le plus souvent inférieure à 10 ppm.
Par ailleurs, le cétane a été amélioré de 1 à 12 points, généralement de 1 à 7, ou encore de 1 à 5 points par rapport au gazole entrant en hydrotraitement.
Sa quantité totale d'aromatiques a été également réduite d'au moins 10 %, la réduction peut aller même jusqu'à 90 %.
La quantité de polyaromatiques dans le gazole final est d'au plus 11 % pds.

### Installation

L'invention concerne également une installation de traitement de charges pétrolières dont au moins 80 % pds bout au-dessus de 340°C et contenant au moins 0,05 % de soufre comprenant :
a) une zone (I) d'hydrocraquage doux contenant au moins un lit fixe de catalyseur d'hydrocraquage et munie d'une conduite (1) pour l'introduction de la charge à traiter, d'une conduite (2) pour la sortie de l'effluent hydrocraqué, et d'une conduite (29) pour l'introduction de l'hydrogène,
b) une zone (II) de séparation incluant au moins un séparateur (3) (6) pour séparer le gaz riche en hydrogène par la conduite (4), pour séparer dans la conduite (7) le sulfure d'hydrogène et obtenir dans la conduite (8) une fraction liquide, et incluant également une colonne de distillation (9) pour séparer au moins une coupe distillat incluant une fraction gazole dans la conduite (11) et une fraction lourde dans la conduite (10),
c) une zone (III) d'hydrotraitement contenant au moins un lit fixe de catalyseur d'hydrotraitement pour traiter une fraction gazole obtenue à l'issue de l'étape b), munie d'une conduite pour l'introduction de la totalité de l'hydrogène et d'une conduite (12) pour la sortie de l'effluent hydrotraité.
d) une zone (IV) de séparation incluant au moins un séparateur (13) (16) pour séparer l'hydrogène par la conduite (14), pour séparer dans la conduite (17) le sulfure d'hydrogène et par la conduite (18) un gazole ayant une teneur en soufre inférieure à 50 ppm.
l'installation comportant une zone (25) de traitement pour abaisser la teneur en H2S du gaz contenant de l'hydrogène de la conduite (4) un compresseur 27) recomprimant le gaz issu de la zone (25) et l'hydrogène amené par la conduite (14), et une conduite (29) de recyclage de l'hydrogène dans la zone (I).

Elle sera mieux comprise à partir de la figure 1 qui illustre un mode réalisation préféré de l'invention.

La charge à traiter (telle que définie précédemment) entre par une conduite (1) dans une zone (I) d'hydrocraquage doux qui contient au moins un lit fixe d'un catalyseur d'hydrocraquage. L'effluent hydrocraqué obtenu dans la conduite (2) est envoyé dans la zone (II) de séparation.

L'effluent hydrocraqué passe d'abord dans un séparateur (3) séparant d'une part un gaz contenant de l'hydrogène (phase gazeuse) dans la conduite (4) et d'autre part un effluent liquide dans la conduite (5). On peut utiliser un séparateur chaud suivi d'un séparateur froid (préféré) ou un séparateur froid uniquement.

L'effluent liquide est envoyé dans un séparateur (6), et qui est de préférence un strippeur à la vapeur, pour séparer le sulfure d'hydrogène de l'effluent hydrocarboné. Dans le même temps, au moins une partie de la fraction naphta peut être séparée avec le sulfure d'hydrogène. Le sulfure d'hydrogène avec ledit naphta sort par la conduite (7) tandis que l'effluent hydrocarboné est obtenu dans la conduite (8).

L'effluent hydrocarboné passe ensuite dans une colonne à distiller (9) et il est séparé au moins une coupe distillat incluant une fraction gazole et se retrouvant dans la conduite (11), il est également séparé une fraction plus lourde que le gazole et se retrouvant dans la conduite (10).

En général le naphta séparé au niveau du séparateur (6) est stabilisé (H₂S éliminé). Dans une disposition avantageuse, le naphta stabilisé est injecté dans l'effluent entrant à la colonne (9).

Au niveau de la colonne (9), le naphta peut être séparé dans une conduite supplémentaire non représentée sur la figure 1.

Selon le figure 1, la colonne (9) sépare une fraction gazole mélangée au naphta, dans la conduite (11). La fraction de la conduite (10) est avantageusement envoyée dans la zone (V) de craquage catalytique.

Le naphta obtenu séparément, additionné éventuellement du naphta séparé dans la zone (IV) est avantageusement séparé en essences lourde et légère, l'essence lourde étant envoyée dans une zone de reformage et l'essence légère dans une zone où est réalisée l'isomérisation des paraffines.

Sur la figure 1, on a schématisé en lignes pointillées la zone (II) de séparation formée de séparateurs (3) (6) et de la colonne (9).

La coupe distillat est ensuite envoyée (seule ou éventuellement additionnée d'une coupe) naphta et/ou gazole extérieure au procédé) dans une zone (III) d'hydrotraitement munie d'au moins un lit fixe d'un catalyseur d'hydrotraitement.

L'effluent hydrotraité obtenu sort par la conduite (12) pour être envoyé dans la zone (IV) de séparation schématisée en pointillés sur la figure 1.
Elle comporte ici un séparateur (13), de préférence un séparateur froid, où sont séparés une phase gazeuse sortant par la conduite (14) et une phase liquide sortant par la conduite (15).

La phase liquide est envoyée dans un séparateur (16) de préférence un strippeur, pour enlever le sulfure d'hydrogène sortant dans la conduite (17), le plus souvent en mélange avec le naphta. Il est soutiré une fraction gazole par la conduite (18), fraction qui est conforme aux spécifications sur le soufre i.e. ayant moins de 50 ppm pds de soufre est généralement moins de 10 ppm. Le mélange H₂S -naphta est ensuite éventuellement traité pour récupérer la fraction naphta purifiée.

Le procédé et l'installation selon l'invention comportent également avantageusement une boucle de recyclage de l'hydrogène pour les 2 zones (I) et (II) et qui est maintenant décrite à partir de la figure 1.

Le gaz contenant l'hydrogène (phase gazeuse de la conduite (4) séparé dans la zone (II)) est traité pour réduire sa teneur en soufre et éventuellement éliminer les composés hydrocarbonés qui ont pu passer lors de la séparation.

Avantageusement et selon la figure 1, la phase gazeuse de la conduite (4) est envoyée dans un aéroréfrigérant (19) après avoir été lavée par l'eau injectée par la conduite (20) et en partie condensée par une fraction hydrocarbonée envoyée par la ligne (21). L'effluent de l'aéroréfrigérant est envoyé dans une zone (22) de séparation où sont séparés l'eau qui est soutirée par la conduite (23),une fraction hydrocarbonée par la conduite (21) et une phase gazeuse par la conduite (24).
Une partie de la fraction hydrocarbonée de la conduite (21) est envoyée dans la zone (II) de séparation, et avantageusement dans la conduite (5).

On a décrit ici un mode de réalisation particulier pour séparer les composés hydrocarbonés entraînés, tout autre mode connu de l'homme du métier convient.

La phase gazeuse obtenue dans la conduite (24) débarrassée des composés hydrocarbonés est, si nécessaire, envoyée dans une unité (25) de traitement pour réduire la teneur en soufre.

Avantageusement, il s'agit d'un traitement avec au moins une amine.

Dans certains cas, il suffit qu'une partie seulement de la phase gazeuse soit traitée. Dans d'autre cas, la totalité devra être traitée, c'est ce qui est illustré sur la fig 1, où une partie de la phase gazeuse ans la conduite (26) ne passe pas dans l'unité (25).

Le gaz contenant l'hydrogène ainsi éventuellement purifié est alors re-comprimé dans le compresseur (27).

Avant la compression, il est ajouté l'hydrogène séparé dans la conduite (14).

Le mélange comprimé est alors recyclé en partie vers la zone (III) d'hydrotraitement (Etape c) et en partie vers la zone (I) d'hydrocraquage doux (étape a) par respectivement les conduites (28) et (29).

Sur la figure 1, on montre que l'hydrogène de recyclage est introduite à l'entrée des zones réactionnelles avec la charge liquide. On peut également introduire une partie de l'hydrogène entre les lits catalytiques afin de contrôler la température d'entrée du lit ("quench").

Sur la figure 1, la totalité de l'hydrogène d'appoint est introduit par la conduite (30) au niveau de la zone (II).

Comme montré figure 1, un mode préféré pour amener l'hydrogène à la zone (III) consiste à prévoir une conduite pour le recyclage et une conduite pour l'appoint.

L'invention ainsi décrite présente de nombreux avantages. Outre ceux déjà décrits, on peut noter que, dans le mode de réalisation préféré où les pressions sont identiques pour les étapes a) et c), du fait du système unique de re-circulation des gaz il est permis de n'utiliser qu'un seul compresseur de recyclage pour les deux zones réactionnelles réduisant ainsi encore les investissements.

L'invention fonctionnant à des pressions modérées, les investissements sont réduits.

Par ailleurs, il est produit une charge de très bonne qualité pour le craquage catalytique (basse teneur en soufre et azote, enrichissement modéré en hydrogène).

### Exemples

Ces exemples ont été obtenus dans une unité pilote qui diffère d'une unité industrielle par le fait que les fluides sont mode up-flow dans l'unité pilote. Il a été montré ailleurs que ce mode d'opération en unité pilote donne des résultats qui sont équivalents à ceux d'une unité industrielle opérant en mode tickle bed.

### Exemple 1 (appoint d'H2 à l'entrée de l'hydrocraquage MHDC et à l'entrée de l'HDT).

La charge est un distillat sous vide contenant 3 % pds de soufre. La conversion de l'intervalle de distillation dans la zone d'hydrocraquage est de 35 % de la fraction 360°C+. Après séparation une coupe gazole est obtenue contenant 250 ppm poids de soufre. Cette coupe gazole est hydrotraitée dans un réacteur dédié.

Le procédé est opéré selon le schéma de la figure 1 excepté que l'appoint d'H2 est dédié à chaque unité d'hydrocraquage et d'hydrotraitement. Le recyclage du gaz riche en hydrogène est commun aux deux unités avec un lavage aux amines du gaz séparé à l'étape b).

La pureté en hydrogène du gaz de recyclage est de 77.1 % mol. La pression partielle d'hydrogène est de 56.1 bar en sortie de la section d'hydrocraquage et de 54.0 bar en sortie de la section d'hydrotraitement. Les conditions opératoires utilisées pour obtenir une coupe gazole ayant environ 14 ppm de soufre sont :
Pression partielle hydrogène (PpH2) = 54 bar
Vitesse spatiale (VVH) = *0.62*
Température de réaction (WABT) = 350°C

### Exemple 2 (appoint d'H2 unique à l'entrée de l'HDT correspondant à la totalité de la consommation d'H2 de la section MHDC + HDT).

Avec la même charge, les mêmes conditions opératoires en hydrocraquage, le même traitement du gaz hydrogène, la pureté en hydrogène du gaz de recyclage est de 78.8 % mol. La pression partielle d'hydrogène est alors de 56.3 bar en sortie de la section d'hydrocraquage et de 66.2 bar en sortie de la section d'hydrotraitement pour une pression totale à l'aspiration du compresseur de recyclage augmentée de 2.5 bar. Les conditions opératoires utilisées pour obtenir une coupe gazole ayant moins de 10 ppm de soufre sont :
Pression partielle hydrogène (PpH2) = 66 bar
Vitesse spatiale (VVH) = 0.62
Température de réaction (WABT) = 350°C

Ceci montre que l'injection de la totalité de l'appoint d'hydrogène dans le réacteur d'HDT comme décrit dans le mode préféré de la présente invention permet d'augmenter très nettement la pression partielle d'hydrogène favorable à une très forte désulfuration. Cet aspect de la présente invention permet donc soit d'opérer avec un débit de charge à la section d'hydrotraitement plus important comme montré dans cet exemple, soit de travailler avec une température plus faible favorable à une plus grande durée de vie du catalyseur, soit d'obtenir une désulfuration plus importante en conservant le débit et la température de l'exemple 1.

## Revendications

1. Procédé de traitement de charges pétrolières dont au moins 80 % pds bout au-dessus de 340°C, et contenant au moins 0,05 % pds de soufre, pour produire au moins une coupe gazole à teneur en soufre d'au plus 50 ppm pds, ledit procédé comprenant les étapes suivantes :
a) hydrocraquage doux en lit fixe en présence d'au moins un catalyseur à une température de 330 - 500°C, une pression d'au moins 2 MPa et inférieure à 12 MPa, une vitesse spatiale horaire de 0,1 h⁻¹ à 10 h⁻¹ et en présence de 100 - 5000 Nm3 d'hydrogène/m3 de charge, la conversion nette en produits bouillant en-dessous de 360°C étant de 10-50 % pds,
b) séparation à partir de l'effluent d'un gaz contenant de l'hydrogène, du sulfure d'hydrogène formé dans l'étape a) et d'une fraction plus lourde que le gazole, à l'issue de laquelle ledit gaz contenant de l'hydrogène est recyclé vers l'étape a).
c) hydrotraitement, par contact avec au moins un catalyseur, d'au moins une coupe distillat obtenue dans l'étape b) et incluant une fraction gazole, à une température de 300-500°C, une pression de 2-12 MPa, une vitesse spatiale horaire de 0,1 - 10 h⁻¹ et en présence de 200 - 5000 Nm3 d'hydrogène/m3 de charge ,
d) séparation de l'hydrogène, des gaz et d'au moins une coupe gazole à teneur en soufre inférieure à 50 ppm pds, l'hydrogène séparé additionné de l'hydrogène issu de l'étape b), est recomprimé puis recyclé vers l'étape a),
et procédé dans lequel la totalité de l'hydrogène d'appoint nécessaire au procédé est amené à l'étape c).

2. Procédé selon la revendication 1 dans lequel la quantité d'hydrogène d'appoint introduite à l'étape c) est supérieure à la consommation chimique d'hydrogène nécessaire pour obtenir les performances fixées dans les conditions opératoires fixées pour l'étape c).

3. Procédé selon l'une des revendications précédentes dans lequel ladite fraction lourde est envoyée dans un procédé de craquage catalytique.

4. Procédé selon l'une des revendications précédentes dans lequel la pression partielle H₂S en sortie de l'étape a) est 0,1-0,4 MPa et en sortie de l'étape c) inférieur à 0,05 MPa.

5. Procédé selon l'une des revendications précédentes dans lequel à l'étape b) on sépare également le naphtha et il passe dans l'étape c) une fraction gazole.

6. Procédé selon l'une des revendications 1 à 4 dans lequel il passe dans l'étape c) une fraction gazole mélangée au naphta.

7. Procédé selon l'une des revendications précédentes dans lequel une partie au moins du gaz contenant de l'hydrogène séparé à l'étape b) est traité pour réduire sa teneur en sulfure d'hydrogène puis recyclé vers l'étape a), le gaz de recyclage contenant du sulfure d'hydrogène et à raison de 1 % mol au plus.

8. Procédé selon la revendication 7 dans lequel le traitement est un lavage avec au moins une amine.

9. Procédé selon l'une des revendications 7 à 8 dans lequel l'hydrogène est également recyclé dans l'étape c).

10. Procédé selon l'une des revendications précédentes dans lequel les fractions séparées aux étapes b) et d) sont séparées en essences lourdes et légères, l'essence lourde étant envoyée en réformage et l'essence légère en isomérisation des paraffines.

11. Installation de traitement de charges pétrolières dont au moins 80 % pds bout au-dessus de 340°C et contenant au moins 0.05 % de soufre comprenant :
a) une zone (I) d'hydrocraquage doux contenant au moins un lit fixe de catalyseur d'hydrocraquage et munie d'une conduite (1) pour l'introduction de la charge à traiter, d'une conduite (2) pour la sortie de l'effluent hydrocraqué, et d'une conduite (29) pour l'introduction de l'hydrogène,
b) une zone (II) de séparation incluant au moins un séparateur (3) (6) pour séparer le gaz riche en hydrogène par la conduite (4), pour séparer dans la conduite (7) le sulfure d'hydrogène et obtenir dans la conduite (8) une fraction liquide, et incluant également une colonne de distillation (9) pour séparer au moins une coupe distillat incluant une fraction gazole dans la conduite (11) et une fraction lourde dans la conduite (10),
c) une zone (III) d'hydrotraitement contenant au moins un lit fixe de catalyseur d'hydrotraitement pour traiter une fraction gazole obtenue à l'issue de l'étape b), munie d'une conduite pour l'introduction de la totalité de l'hydrogène et d'une conduite (12) pour la sortie de l'effluent hydrotraité.
d) une zone (IV) de séparation incluant au moins un séparateur (13) (16) pour séparer l'hydrogène par la conduite (14), pour séparer dans la conduite (17) le sulfure d'hydrogène et par la conduite (18) un gazole ayant une teneur en soufre inférieure à 50 ppm.
L'installation comportant une zone (25) de traitement pour abaisser la teneur en H2S du gaz contenant de l'hydrogène de la conduite (4), un compresseur (27) recomprimant le gaz issu de la zone (25) et l'hydrogène amené par la conduite (14), et une conduite (29) de recyclage de l'hydrogène dans la zone (I).

12. Installation selon la revendication 11 comportent également une zone (V) de craquage catalytique dans laquelle est envoyée ladite fraction lourde par la conduite (10).

13. Installation selon l'une des revendications 11 ou 12 dans laquelle la zone (II) comporte un séparateur gaz/liquide (3) pour séparer un gaz contenant de l'hydrogène par la conduite (4), puis un séparateur (6) admettant l'effluent issu du séparateur (3) pour séparer le sulfure d'hydrogène et du naphta par la conduite (7) et obtenir une fraction liquide dans la conduite (8), ladite zone (II) comportant également une colonne (9) de distillation pour séparer par la conduite (11) une coupe naphta + gazole et par la conduite (10) une fraction plus lourde que le gazole et la conduite (10) est reliée à une zone (V) de craquage catalytique.

14. Installation selon l'une des revendications 11 à 13 dans laquelle la zone (II) comporte un séparateur gaz liquide (3) pour séparer un gaz contenant de l'hydrogène par la conduite (4), puis un séparateur (6) admettant l'effluent issu du séparateur (3) pour séparer le sulfure d'hydrogène et du naphta par la conduite (7) et obtenir une fraction liquide dans la conduite (8), sur la conduite (7) est disposé un stabilisateur pour enlever le sulfure d'hydrogène, le naphta purifié étant envoyé dans la conduite (8), ladite zone (II) comportant également une colonne (9) de distillation pour séparer le naphta, une fraction plus lourde que le gazole par la conduite (10), et une coupe gazole par la conduite (11), la conduite (10) étant relié à la zone (V) de craquage catalytique.

15. Installation selon l'une des revendications 11 à 14 également munie d'une conduite (28) de recyclage de l'hydrogène dans la zone (III).

16. Installation selon l'une des revendication 11 à 15 également munie d'une conduite (30) amenant l'hydrogène d'appoint dans la zone (III).

## Claims

1. Process for treatment of petroleum feedstocks of which at least 80% by weight boils above 340°C and which contains at least 0.05% by weight of sulfur for producing at least one gas oil fraction with a sulfur content of at most 50 ppm by weight, whereby said process comprises the following stages:
a) Mild hydrocracking in a fixed bed in the presence of at least one catalyst at a temperature of 330-500°C, a pressure of at least 2 MPa and less than 12 MPa, an hourly space velocity of 0.1 h⁻¹ to 10 h⁻¹ and in the presence of 100-5000 Nm3 of hydrogen/m3 of feedstock, whereby the net conversion of products boiling below 360°C is 10-50% by weight,
b) Separation from the effluent of a gas that contains hydrogen, hydrogen sulfide formed in stage a) and a heavier fraction than the gas oil, after which said gas that contains hydrogen is recycled in stage a),
c) Hydrotreatment, by contact with at least one catalyst, of at least one distillate fraction that is obtained in stage b) and that includes a gas oil fraction, at a temperature of 300-500°C, a pressure of 2-12 MPa, an hourly space velocity of 0.1-10 h⁻¹ and in the presence of 200-5000 Nm3 of hydrogen/m3 of feedstock,
d) Separation of hydrogen, gases and at least one gas oil fraction with a sulfur content of less than 50 ppm by weight, the separated hydrogen to which hydrogen obtained from stage b) is added is re-compressed and then recycled to stage a)
and process in which all of the make-up hydrogen that is necessary to the process is brought to stage c).

2. Process according to claim 1, in which the amount of make-up hydrogen that is introduced in stage c) is greater than the chemical consumption of hydrogen that is necessary for obtaining the performance levels that are fixed under the operating conditions that are fixed for stage c).

3. Process according to one of the preceding claims, in which said heavy fraction is sent to a catalytic cracking process.

4. Process according to one of the preceding claims, in which the partial H₂S pressure at the outlet of stage a) is 0.1-0.4 MPa, and at the outlet of stage c), it is less than 0.05 MPa.

5. Process according to one of the preceding claims, in which in stage b), the naphtha is also separated, and a gas oil fraction passes into stage c).

6. Process according to one of claims 1 to 4, in which a gas oil fraction that is mixed with naphtha passes into stage c).

7. Process according to one of the preceding claims, in which at least a portion of the gas that contains hydrogen and that is separated in stage b) is treated to reduce its hydrogen sulfide content and then is recycled to stage a), whereby the recycling gas contains at most 1 mol % of hydrogen sulfide.

8. Process according to claim 7, in which the treatment is a washing with at least one amine.

9. Process according to one of claims 7 à 8, in which the hydrogen is also recycled in stage c).

10. Process according to one of the preceding claims, in which the fractions that are separated in stages b) and d) are separated into heavy and light gasolines, whereby the heavy gasoline is sent to reforming, and the light gasoline is sent to isomerization of the paraffins.

11. Installation for treatment of petroleum feedstocks of which at least 80% by weight boils above 340°C and which contains at least 0.05% of sulfur, comprising:
a) A mild hydrocracking zone (I) that contains at least one fixed bed of hydrocracking catalyst and provided with a pipe (1) for introducing the feedstock to be treated, a pipe (2) for the output of the hydrocracked effluent, and a pipe (29) for the introduction of the hydrogen,
b) a zone (II) for separation including at least one separator (3) (6) for separating the hydrogen-rich gas via pipe (4), for separating the hydrogen sulfide in pipe (7) and obtaining a liquid fraction in pipe (8), and also including a distillation column (9) for separating at least one distillate fraction that includes a gas oil fraction in pipe (11) and a heavy fraction in pipe (10),
c) a hydrotreatment zone (III) that contains at least one fixed bed of hydrotreatment catalyst for treating a gas oil fraction that is obtained at the end of stage b), provided with a pipe for introducing all of the hydrogen and a pipe (12) for the output of hydrotreated effluent,
d) a separation zone (IV) that includes at least one separator (13) (16) for separating hydrogen via pipe (14), for separating the hydrogen sulfide in pipe (17) and for separating a gas oil that has a sulfur content of less than 50 ppm via pipe (18),
the installation comprising a treatment zone (25) for reducing the H₂S content of the gas that contains hydrogen from pipe (4), a compressor (27) that recompresses the gas that is obtained from zone (25) and the hydrogen that is brought via pipe (14), and a pipe (29) for recycling the hydrogen in zone (I).

12. Installation according to claim 11 that also comprises a catalytic cracking zone (V) in which said heavy fraction is sent via pipe (10).

13. Installation according to one of claims 11 or 12 in which zone (II) comprises a gas/liquid separator (3) for separating a gas that contains hydrogen via pipe (4), then a separator (6) that admits the effluent that is obtained from separator (3) for separating hydrogen sulfide and naphtha via pipe (7) and for obtaining a liquid fraction in pipe (8), whereby said zone (II) also comprises a distillation column (9) for separating a naphtha + gas oil fraction via pipe (11) and a heavier fraction than the gas oil via pipe (10), and pipe (10) is connected to a catalytic cracking zone (V).

14. Installation according to one of claims 11 to 13, in which zone (II) comprises a gas/liquid separator (3) for separating a gas that contains hydrogen via pipe (4), then a separator (6) that admits the effluent that is obtained from separator (3) for separating hydrogen sulfide and naphtha via pipe (7) and for obtaining a liquid fraction in pipe (8); a stabilizer for removing the hydrogen sulfide is placed in pipe (7), whereby the purified naphtha is sent into pipe (8), and whereby said zone (II) also comprises a distillation column (9) for separating the naphtha, a heavier fraction than the gas oil via pipe (10), and a gas oil fraction via pipe (11), whereby pipe (10) is connected to catalytic cracking zone (V).

15. Installation according to claim 11 to 14 that is also provided with a pipe (28) for recycling the hydrogen in zone (III).

16. Installation according to one of claims 11 to 15 that is also provided with a pipe (30) that brings the make-up hydrogen into zone (III).

## Patentansprüche

1. Verfahren zur Behandlung von Erdölbeschickungen, wovon mindestens 80 Gew.-% oberhalb von 340 °C sieden, und die mindestens 0,05 Gew.-% Schwefel enthalten, um mindestens einen Gasölschnitt mit einem Schwefelgehalt von höchsten 50 ppm (Gewicht) herzustellen, wobei das Verfahren die folgenden Schritte umfasst:
a) mildes Hydrokracken im Festbett in Gegenwart mindestens eines Katalysators bei einer Temperatur von 330 - 500 °C, einem Druck von mindestens 2 MPa und weniger als 12 MPa, einer Raumgeschwindigkeit pro Stunde von 0,1 h⁻¹ bis 10 h⁻¹ und in Gegenwart von 100 - 5.000 Nm³ Wasserstoff/m³ Beschickung, wobei die Nettokonversion von Produkten, die oberhalb von 360 °C sieden, bei 10 - 50 Gew.-% liegt,
b) Abscheiden eines Gases aus dem Abfluss, das Wasserstoff, den in Schritt a) gebildeten Schwefelwasserstoff und eine Fraktion enthält, die schwerer ist als Gasöl, wobei das Gas, das den Wasserstoff enthält, danach zum Schritt a) zurückgeführt wird,
c) Hydrobehandlung, durch Kontakt mit mindestens einem Katalysator, mindestens eines in Schritt b) erhaltenen Destillatschnitts, der eine Gasölfraktion beinhaltet, bei einer Temperatur von 300 - 500 °C, einem Druck von 2 - 12 MPa, einer Raumgeschwindigkeit pro Stunde von 0,1 - 10 h⁻¹ und in Gegenwart von 200 - 5.000 Nm³ Wasserstoff/m³ Beschickung,
d) Abscheiden des Wasserstoffs, der Gase und mindestens eines Gasölschnitts mit einem Schwefelgehalt von weniger als 50 ppm (Gewicht), wobei der abgeschiedene Wasserstoff zusammen mit dem Wasserstoff aus Schritt b) erneut verdichtet, und dann zum Schritt a) zurückgeführt wird,
und wobei in dem Verfahren die Gesamtheit des für das Verfahren erforderlichen Zusatzwasserstoffs zu Schritt c) geleitet wird.

2. Verfahren nach Anspruch 1, wobei die Menge an Zusatzwasserstoff, die in Schritt c) eingeführt wird, größer ist als der chemische Wasserstoffverbrauch, der erforderlich ist, um die Leistungen zu erhalten, die in den für Schritt c) festgelegten Betriebsbedingungen festgelegt wurden.

3. Verfahren nach einem der vorhergehenden Ansprüche, wobei die schwere Fraktion in ein Verfahren zum katalytischen Kracken geschickt wird.

4. Verfahren nach einem der vorhergehenden Ansprüche, wobei der H₂S-Partialdruck am Ausgang von Schritt a) 0,1 - 0,4 MPa und am Ausgang von Schritt c) weniger als 0,05 MPa beträgt.

5. Verfahren nach einem der vorhergehenden Ansprüche, wobei in Schritt b) auch das Naphta abgeschieden wird und in Schritt c) eine Gasölfraktion durchläuft.

6. Verfahren nach einem der Ansprüche 1 bis 4, wobei in Schritt c) eine mit Naphta gemischte Gasölfraktion durchläuft.

7. Verfahren nach einem der vorhergehenden Ansprüche, wobei mindestens ein Teil des Gases, das den in Schritt b) abgeschiedenen Wasserstoff enthält, behandelt wird, um seinen Gehalt an Schwefelwasserstoff zu reduzieren, dann zum Schritt a) zurückgeführt wird, wobei das zurückgeführte Gas Schwefelwasserstoff in der Größenordnung von höchstens 1 Mol.-% enthält.

8. Verfahren nach Anspruch 7, wobei es sich bei der Behandlung um eine Wäsche mit mindestens einem Amin handelt.

9. Verfahren nach einem der Ansprüche 7 bis 8, wobei der Wasserstoff ebenfalls in den Schritt c) zurückgeführt wird.

10. Verfahren nach einem der vorhergehenden Ansprüche, wobei die in den Schritten b) und d) abgeschiedenen Fraktionen, in Schwer- und Leichtbenzin geschieden werden, wobei das Schwerbenzin zur Reformierung und das Leichtbenzin zur Paraffinisomerisierung geschickt werden.

11. Anlage zur Behandlung von Erdölbeschickungen, wovon mindestens 80 Gew.-% oberhalb von 340 °C sieden und mindestens 0,05 % Schwefel enthalten, umfassend:
a) eine Zone (I) zum milden Hydrokracken, die mindestens ein Festbett mit einem Katalysator zum Hydrokracken enthält und mit einer Leitung (1) zum Einführen der zu behandelnden Beschickung, einer Leitung (2) zum Ausleiten des hydrogekrackten Abflusses und einer Leitung (29) zum Einführen des Wasserstoffs ausgestattet ist,
b) eine Zone (II) zum Abscheiden, die mindestens einen Separator (3) (6) beinhaltet, um das Gas, das reich an Wasserstoff ist, durch die Leitung (4) abzuscheiden, um in der Leitung (7) den Schwefelwasserstoff abzuscheiden und in der Leitung (8) eine flüssige Fraktion zu erhalten, und außerdem eine Destillationssäule (9) beinhaltet, um mindestens einen Destillatschnitt, der eine Gasölfraktion beinhaltet, in der Leitung (11) und eine schwere Fraktion in der Leitung (10) abzuscheiden,
c) eine Zone (III) zur Hydrobehandlung, die mindestens ein Festbett mit Hydrobehandlungskatalysator enthält, um eine Gasölfraktion zu behandeln, die am Ende von Schritt b) erhalten wird, die mit einer Leitung zum Einführen der Gesamtheit des Wasserstoffs und einer Leitung (12) zum Ausleiten des hydrobehandelten Abflusses ausgestattet ist,
d) eine Zone (IV) zum Abscheiden, die mindestens einen Separator (13) (16) beinhaltet, um den Wasserstoff über die Leitung (14) abzuscheiden, um in der Leitung (17) den Schwefelwasserstoff und über die Leitung (18) ein Gasöl abzuscheiden, das einen Schwefelgehalt von weniger als 50 ppm aufweist,
wobei die Anlage eine Zone (25) zur Behandlung, um den H₂S-Gehalt des Gases, das den Wasserstoff aus Leitung (4) enthält, zu senken, einen Verdichter (27), der das Gas aus der Zone (25) und den Wasserstoff, der durch die Leitung (14) geleitet wird, erneut verdichtet, und eine Leitung (29) zum Zurückführen des Wasserstoffs in die Zone (I) umfasst.

12. Anlage nach Anspruch 11, die außerdem eine Zone (V) zum katalytischen Kracken umfasst, wobei die schwere Fraktion über die Leitung (10) geschickt wird.

13. Anlage nach einem der Ansprüche 11 oder 12, wobei die Zone (II) einen Gas-/Flüssigkeitsseparator (3), um ein Gas, das Wasserstoff enthält, über die Leitung (4) abzuscheiden, dann einen Separator (6), der den Abfluss, der aus dem Separator (3) stammt, einströmen lässt, um den Schwefelwasserstoff und Naphta über die Leitung (7) abzuscheiden und eine flüssige Fraktion in der Leitung (8) zu erhalten, umfasst, wobei die Zone (II) außerdem eine Destillationssäule (9) umfasst, um über die Leitung (11) einen Naphta- und Gasöl-Schnitt abzuscheiden und über die Leitung (10) eine Fraktion abzuscheiden, die schwerer ist als das Gasöl und wobei die Leitung (10) mit einer Zone (V) zum katalytischen Kracken verbunden ist.

14. Anlage nach einem der Ansprüche 11 bis 13, wobei die Zone (II) einen Gas-/Flüssigkeitsseparator (3), um ein Gas, das Wasserstoff enthält, über die Leitung (4) abzuscheiden, dann einen Separator (6) umfasst, der den Abfluss aus dem Separator (3) einströmen lässt, um den Schwefelwasserstoff und Naphta über die Leitung (7) abzuscheiden und um in der Leitung (8) eine flüssige Fraktion zu erhalten, wobei auf der Leitung (7) ein Stabilisator angeordnet ist, um den Schwefelwasserstoff zu entfernen, wobei das gereinigte Naphta in die Leitung (8) geschickt wird, wobei die Zone (II) außerdem eine Destillationssäule (9) umfasst, um das Naphta, eine Fraktion, die schwerer ist als das Gasöl, über die Leitung (10), und einen Gasölschnitt über die Leitung (11) abzuscheiden, wobei die Leitung (10) mit der Zone (V) zum katalytischen Kracken verbunden ist.

15. Anlage nach einem der Ansprüche 11 bis 14, die außerdem mit einer Leitung (28) zur Rückführung des Wasserstoffs in die Zone (III) ausgestattet ist.

16. Anlage nach einem der Ansprüche 11 bis 15, die außerdem mit einer Leitung (30) ausgestattet ist, die den Zusatzwasserstoff in die Zone (III) leitet.
